# DEMANDE DE BREVET EUROPEEN

(11) **EP 4 597 230 A1**
(43) Date de publication de la demande: **06.08.2025**
(21) Numéro de dépôt: 24154648.0
(22) Date de dépôt: 30.01.2024
(51) Int. Cl.: G04B 17/06, G04B 17/04

(54) **BALANCIER POUR PIÈCE D'HORLOGERIE**

(71) Demandeur: PATEK PHILIPPE SA GENEVE, 1204 Genève (CH)
(72) Inventeur: Ferreux, Nicolas, 1228 Plan-les-Ouates (CH); Hide, James, 1228 Plan-les-Ouates (CH)
(74) Mandataire: Micheli & Cie SA

(57) **Abrégé**

Le balancier pour pièce d'horlogerie selon l'invention comprend une structure (2) faite en un premier matériau et des masses d'inertie (3) collées ou brasées dans des logements respectifs (6) de la structure (2) et faites en un deuxième matériau, le deuxième matériau étant plus dense que le premier matériau. Chaque masse d'inertie (3) est en contact ponctuel avec la paroi du logement correspondant (6) en trois points (B, C, D).

## Description

La présente invention concerne un balancier pour pièce d'horlogerie.

Le balancier est l'élément inertiel oscillant d'un organe régulateur servant de base de temps dans une pièce d'horlogerie. Il est associé à un ressort de rappel - typiquement un spiral ou un guidage flexible - agencé pour le ramener dans une position d'équilibre.

Une caractéristique importante des balanciers est leur rapport moment d'inertie sur masse. On cherche en effet à avoir, pour un moment d'inertie donné, une masse du balancier la plus petite possible afin notamment de limiter les pertes énergétiques et les défauts chronométriques.

Il est ainsi devenu courant de réaliser des balanciers composites comprenant une structure en matériau peu dense (typiquement le silicium) et des masses d'inertie métalliques, plus denses, situées sur ou dans la partie périphérique de la structure. De tels balanciers sont décrits par exemple dans les documents WO 2008/135817, EP 2395402, EP 2485095, EP 2911012 et EP 3182214. Les masses d'inertie sont soit formées sur ou dans la structure par croissance galvanique (WO 2008/135817, EP 2485095 et EP 3182214) soit assemblées à la structure par chassage, collage, brasage, soudage ou montage élastique (EP 2395402 et EP 2911012). La technique de la croissance galvanique est précise mais elle présente l'inconvénient d'être coûteuse et de nécessiter un grand savoir-faire. Les techniques d'assemblage de type chassage, collage, brasage, soudage ou montage élastique sont plus simples à mettre en oeuvre mais sont moins précises. Or, la précision de positionnement des masses d'inertie influence le moment d'inertie et le balourd du balancier, donc la précision chronométrique.

La présente invention vise à proposer un balancier composite pour pièce d'horlogerie dont la fabrication puisse être précise sans nécessiter de former les masses d'inertie sur ou dans la structure par croissance galvanique.

A cette fin, la présente invention a pour objet un balancier selon la revendication 1, des modes de réalisation particuliers étant définis dans les revendications dépendantes.

La présente invention a également pour objet une pièce d'horlogerie, en particulier une montre, comprenant un tel balancier.

D'autres caractéristiques et avantages de la présente invention apparaîtront à la lecture de la description détaillée suivante faite en référence aux dessins annexés dans lesquels :
- la figure 1 est une vue en perspective d'un balancier selon un mode de réalisation particulier de l'invention ;
- la figure 2 est une vue plane de dessus d'une partie du balancier illustré à la figure 1.

En référence à la figure 1, un balancier 1 pour pièce d'horlogerie selon l'invention comprend une structure 2 et des masses d'inertie 3 fixées rigidement dans la partie périphérique de la structure 2. Dans l'exemple représenté, le balancier 1 présente une forme de type papillon et comprend deux masses d'inertie 3 symétriques par rapport à un axe géométrique A de la structure 2 qui coïncide avec l'axe de rotation du balancier 1 lorsque ce dernier est en service. En variante, cependant, le balancier 1 pourrait être de forme circulaire et avoir plus de deux masses d'inertie réparties autour de l'axe géométrique A.

La structure 2 est faite en un matériau peu dense, c'est-à-dire un matériau ayant une faible masse volumique, typiquement inférieure ou égale à 10 kg/dm³, voire à 8 kg/dm³, voire à 6 kg/dm³, voire à 4 kg/dm³, et idéalement inférieure ou égale à 3 kg/dm³. Le matériau de la structure 2 est par exemple à base de silicium, de diamant, de quartz, de verre, de carbure de silicium, de titane, d'aluminium, de nickel, de nickel-phosphore, d'acier ou de cuivre, et est de préférence du silicium recouvert d'une couche de dioxyde de silicium. Selon son matériau, la structure 2 est réalisée par gravure ionique réactive profonde DRIE, gravure laser, électroérosion, LIGA ou autre. La structure 2 peut être plane ou, comme représenté, sur deux niveaux, avec un premier niveau comprenant la base de la structure 2 et un deuxième niveau comprend des éléments tels que des tenons 4 pour le montage de masselottes 5 de réglage d'inertie et de balourd.

Les masses d'inertie 3 sont en un matériau plus dense que celui de la structure 2, typiquement en un matériau de densité supérieure ou égale à 12 kg/dm³, voire à 16 kg/dm³, et idéalement supérieure ou égale à 19 kg/dm³. Le matériau des masses d'inertie 3 est par exemple un métal, un alliage ou une céramique chargée (par exemple chargée en tungstène), et est de préférence de l'or ou du platine. Les masses d'inertie 3 sont typiquement en forme de segments annulaires. Des logements 6 sont formés dans la partie périphérique de la structure 2 pour accueillir respectivement ces masses d'inertie 3. De préférence, ces logements 6 sont traversants dans la direction parallèle à l'axe géométrique A, et débouchent ainsi sur les surfaces supérieure et inférieure de la structure 2. De préférence, également, ces logements 6 débouchent radialement sur le bord extérieur 7 de la structure 2. Ces logements 6 peuvent être haussés par des parties 8 de la structure 2 situées sur le deuxième niveau.

Les masses d'inertie 3 sont collées dans les logements 6 d'une manière qui les positionne précisément de sorte à apporter au balancier un moment d'inertie bien déterminé par rapport à l'axe géométrique A sans augmenter le balourd du balancier, qui est idéalement nul. Avantageusement, les masses d'inertie 3 dépassent du bord extérieur 7 de la structure 2 pour maximiser le moment d'inertie par rapport à l'axe géométrique A.

En référence à la figure 2, chaque masse d'inertie 3 présente une surface intérieure 9 tournée vers l'axe géométrique A, une surface extérieure 10 opposée à la surface intérieure 9 (et qui dépasse donc avantageusement du bord extérieur 7 de la structure 2) et des première et seconde surfaces latérales opposées 11, 12 qui relient les surfaces intérieure et extérieure 9, 10 par l'intermédiaire d'arrondis 11a, 12a. Pour un positionnement précis des masses d'inertie 3 dans leurs logements 6, chaque masse d'inertie 3 est en contact ponctuel avec la paroi du logement 6 correspondant en trois points, ces trois points se composant de préférence de deux points de contact B et C entre la surface intérieure 9 et le fond 13 du logement 6 et d'un point de contact D entre la première surface latérale 11 et une surface latérale 14 du logement 6. Comme on peut le voir sur la figure 2, le contact ponctuel entre la masse d'inertie 3 et la surface latérale 14 du logement 6 fait que la masse d'inertie 3 peut être légèrement décalée latéralement par rapport au logement 6. La colle servant à maintenir la masse d'inertie 3 dans le logement 6 est répartie entre les points de contact B, C et D et plus généralement dans des interstices 15 entre la masse d'inertie 3 et la paroi du logement 6. Une mince couche de colle peut néanmoins subsister entre la masse d'inertie 3 et la paroi du logement 6 aux points de contact B, C et D.

Pour l'obtention des trois points de contact entre chaque masse d'inertie 3 et la paroi de son logement 6, plusieurs solutions sont possibles. Une solution particulièrement avantageuse en termes de positionnement de la masse d'inertie 3 et d'efficacité du collage est celle illustrée à la figure 2 où la surface intérieure 9 de la masse d'inertie 3 est concave, plus précisément en forme d'arc de cercle centré sur l'axe géométrique A de la structure 2, où le fond 13 du logement 6 est convexe, plus précisément en forme d'arc de cercle, où le rayon de courbure de la surface intérieure 9 est plus petit que le rayon de courbure du fond 13, où les deux points de contact B et C entre la surface intérieure 9 et le fond 13 se situent donc aux extrémités de la surface intérieure 9, et où la surface latérale 14 de la paroi du logement 6 est convexe et les deux surfaces latérales 11, 12 de la masse d'inertie 3 sont planes. Concernant les surfaces latérales 11 et 14, une solution inverse est bien entendu possible où la surface latérale 11 de la masse d'inertie 3 serait convexe et la surface latérale 14 du logement 6 serait plane. Dans des exemples de réalisation, la différence entre les rayons de courbure du fond 13 et de la surface intérieure 9 est comprise entre 0,05 mm et 1 mm, de préférence entre 0,1 mm et 0,5 mm, de préférence entre 0,15 mm et 0,5 mm, de préférence encore entre 0,2 mm et 0,3 mm. Dans des exemples de réalisation, le rayon de courbure de la surface latérale convexe 11 ou 14 est compris entre 0,15 mm et 5 mm, de préférence entre 0,5 mm et 3 mm, de préférence entre 1 mm et 2 mm.

Afin de faciliter un positionnement des masses d'inertie 3 qui ne génère pas de balourd, les logements 6 sont symétriques les uns des autres selon une symétrie axiale d'ordre N par rapport à l'axe géométrique A, où N est le nombre de logements/masses d'inertie, et les masses d'inertie 3 sont symétriques les unes des autres selon cette même symétrie axiale d'ordre N, ce qui implique notamment que l'éventuel décalage latéral des masses d'inertie 3 dans leurs logements 6, vu depuis l'axe géométrique A, est le même (c.-à-d. notamment est du même côté) pour toutes les masses d'inertie 3.

Le collage d'une masse d'inertie 3 donnée peut s'effectuer en étalant de la colle sur toute la paroi du logement 6, en introduisant la masse d'inertie 3 dans le logement 6 et en pressant la masse d'inertie 3 contre les trois points de contact B, C et D jusqu'à ce que la colle polymérise. Pour assurer le positionnement en hauteur de la masse d'inertie 3, on peut faire exercer ladite pression sur la masse d'inertie 3 par la force de gravité en plaçant la structure 2 et la masse d'inertie 3 sur un plan incliné comportant une butée et en laissant la force de gravité agir alors que la masse d'inertie 3 est en appui contre la butée et que la structure 2 est en appui contre la masse d'inertie 3, le plan incliné étant en un matériau sur lequel la colle n'adhère pas. Dans une variante, on peut remplacer ou compléter la force de gravité par la force d'un ressort.

Dans un autre mode de réalisation de l'invention, les masses d'inertie 3 sont brasées dans les logements 6 au lieu d'être collées. Pour cela, on peut mettre en oeuvre le même procédé que décrit ci-dessus en remplaçant la colle par de la brasure, à la différence que la paroi des logements 6 est préalablement métallisée, par exemple par dépôt physique ou chimique en phase vapeur, dans le cas d'une structure 2 réalisée dans un matériau non métallique, que de même les surfaces des masses d'inertie 3 sont préalablement métallisées si les masses d'inertie 3 sont réalisées dans un matériau non métallique et qu'une opération de chauffage est mise en oeuvre, par exemple dans un four, pour faire agir la brasure sur la structure 2 et les masses d'inertie 3.

## Revendications

1. Balancier (1) pour pièce d'horlogerie comprenant une structure (2) faite en un premier matériau et des masses d'inertie (3) collées ou brasées dans des logements respectifs (6) de la structure (2) et faites en un deuxième matériau, le deuxième matériau étant plus dense que le premier matériau, la structure (2) présentant un axe géométrique (A) qui est un axe de rotation du balancier (1) lorsque celui-ci est en service, **caractérisé en ce que** chaque masse d'inertie (3) est en contact ponctuel avec la paroi du logement correspondant (6) en trois points (B, C, D).

2. Balancier selon la revendication 1, **caractérisé en ce que** chaque masse d'inertie (3) présente une surface intérieure (9) tournée vers l'axe géométrique (A), une surface extérieure (10) opposée à la surface intérieure (9) et des première et deuxième surfaces latérales opposées (11, 12) reliant les surfaces intérieure et extérieure (9, 10), et **en ce que** les trois points (B, C, D) se composent de deux points de contact (B, C) entre la surface intérieure (9) et un fond (13) du logement correspondant (6) et d'un point de contact (D) entre l'une (11) des première et deuxième surfaces latérales opposées (11, 12) et une surface latérale (14) du logement correspondant (6).

3. Balancier selon la revendication 2, **caractérisé en ce que** la surface intérieure (9) de chaque masse d'inertie (3) est concave, **en ce que** le fond (13) de chaque logement (6) est convexe et **en ce que** le rayon de courbure de la surface intérieure (9) de chaque masse d'inertie (3) est plus petit que le rayon de courbure du fond (13) du logement correspondant (6).

4. Balancier selon la revendication 2 ou 3, **caractérisé en ce que**, pour chaque masse d'inertie (3), l'une de ladite surface latérale (14) du logement (6) et de la surface latérale correspondante (11) de la masse d'inertie (3) est convexe et l'autre de ladite surface latérale (14) du logement (6) et de la surface latérale correspondante (11) de la masse d'inertie (3) est plane.

5. Balancier selon la revendication 2 ou 3, **caractérisé en ce que**, pour chaque masse d'inertie (3), ladite surface latérale (14) du logement (6) est convexe et la surface latérale correspondante (11) de la masse d'inertie (3) est plane.

6. Balancier selon l'une des revendications 1 à 5, **caractérisé en ce que** les logements (6) débouchent sur le bord extérieur (7) de la structure (2).

7. Balancier selon la revendication 6, **caractérisé en ce que** les masses d'inertie (3) dépassent du bord extérieur (7) de la structure (2).

8. Balancier selon l'une des revendications 1 à 7, **caractérisé en ce que** les logements (6) sont traversants dans la direction parallèle à l'axe géométrique (A).

9. Balancier selon l'une des revendications 1 à 8, **caractérisé en ce que** les logements (6) sont symétriques les uns des autres selon une symétrie axiale d'ordre N par rapport à l'axe géométrique (A), où N est le nombre de logements (6), et **en ce que** les masses d'inertie (3) sont symétriques les unes des autres selon cette même symétrie axiale.

10. Balancier selon l'une des revendications 1 à 9, **caractérisé en ce que** la structure (2) est en un matériau ayant une densité inférieure ou égale à 10 kg/dm³, de préférence inférieure ou égale à 8 kg/dm³, de préférence inférieure ou égale à 6 kg/dm³, de préférence inférieure ou égale à 4 kg/dm³, de préférence inférieure ou égale à 3 kg/dm³.

11. Balancier selon l'une des revendications 1 à 10, **caractérisé en ce que** la structure (2) est en un matériau à base de silicium, de diamant, de quartz, de verre, de carbure de silicium, de titane, d'aluminium, de nickel, de nickel-phosphore, d'acier ou de cuivre.

12. Balancier selon l'une des revendications 1 à 11, **caractérisé en ce que** la structure (2) est en silicium recouvert d'une couche de dioxyde de silicium.

13. Balancier selon l'une des revendications 1 à 12, **caractérisé en ce que** les masses d'inertie (3) sont en un matériau ayant une densité supérieure ou égale à 12 kg/dm³, de préférence supérieure ou égale à 16 kg/dm³, de préférence supérieure ou égale à 19 kg/dm³.

14. Balancier selon l'une des revendications 1 à 13, **caractérisé en ce que** les masses d'inertie (3) sont en métal, alliage ou céramique.

15. Balancier selon l'une des revendications 1 à 14, **caractérisé en ce que** les masses d'inertie (3) sont en or ou en platine.

16. Pièce d'horlogerie comprenant un balancier (1) selon l'une des revendications 1 à 15.
